# EUROPÄISCHE PATENTSCHRIFT

(11) **EP 1 382 089 B1**
(45) Veröffentlichungstag und Bekanntmachung des Hinweises auf die Patenterteilung: **02.02.2011**
(21) Anmeldenummer: 02740244.5
(22) Anmeldetag: 11.04.2002
(51) Int. Cl.: H01R 9/26

(54) **GRUPPE VON MINDESTENS ZWEI ELEKTRISCHEN VERBINDUNGSMODULEN**
GROUP OF LEAST TWO ELECTRICAL CONNECTING MODULES
GROUPE COMPRENANT AU MOINS DEUX MODULES DE CONNEXION ELECTRIQUE

(30) Priorität: 24.04.2001 DE 10120208
(43) Veröffentlichungstag der Anmeldung: 21.01.2004
(73) Patentinhaber: SIEMENS AKTIENGESELLSCHAFT, 80333 München (DE)
(72) Erfinder: KREUTZER, Rainer, 92637 Weiden (DE); SCHRÖCK, Michael, 92289 Ursensollen (DE); ZERBIAN, Erich, 92269 Fensterbach (DE)
(86) Internationale Anmeldenummer: PCT/DE2002/001357
(87) Internationale Veröffentlichungsnummer: WO 2002/087023

(56) Entgegenhaltungen:
- US-A- 5 975 945

## Beschreibung

Die vorliegende Erfindung betrifft eine Gruppe von mindestens zwei elektrischen Verbindungsmodulen,
- wobei jedes Verbindungsmodul eine elektrische Verbindungsbaugruppe aufweist,
- wobei jede Verbindungsbaugruppe zwei Anschlusselemente zum Anschließen von Leitern einen Verbindungsbereich aufweist, über den die Anschlusselemente elektrisch miteinander verbindbar sind,
- wobei auf die Verbindungsbaugruppen in einer Aufsetzrichtung identische Gehäuse aufgesetzt sind,
- wobei die Verbindungsbereiche durch die Gehäuse gekapselt sind und in den Gehäusen Öffnungen angeordnet sind.

Eine Gruppe derartiger elektrischer Verbindungsmodule ist beispielsweise aus der DE 35 10 588 A1 bekannt. Bei diesen Verbindungsmodulen werden zunächst die Verbindungsbaugruppen mit Basiskontaktstücken bestückt. Die Basiskontaktstücke sind für alle Verbindungsmodule einheitlich. Auf die mit den Basiskontaktstücken bestückten Verbindungsbaugruppen werden die Gehäuse aufgesetzt. Die Basiskontaktstücke sind über die Öffnungen in den Gehäusen zugänglich. Nach dem Aufsetzen der Gehäuse werden Leitungsanschlussglieder mit den Basiskontaktstücken verbunden. Die Leitungsanschlussglieder können verschiedenartig ausgebildet sein.

Aus der DE 1 590 937 A ist eine Stromleiter-Anschlussklemme bekannt, bei welcher die einzelnen Anschlusselemente der Stromleiter-Anschlussklemme verschiedenartig ausgebildet sein können.

Die Aufgabe der vorliegenden Erfindung besteht darin, eine Gruppe von elektrischen Verbindungsmodulen der eingangs genannten Art derart weiterzubilden, dass die Verbindungsmodule einfacher herstellbar sind.

Die Aufgabe wird dadurch gelöst, dass die Anschlusselemente der ersten Verbindungsbaugruppe sich von denen der zweiten Verbindungsbaugruppe unterscheiden, dass die Öffnungen der Gehäuse derart dimensioniert sind, dass die Gehäuse auf die Verbindungsbaugruppen aufsetzbar sind, während die sich unterscheidenden Anschlusselemente der Verbindungsbaugruppen bereits Bestandteil der Verbindungsbaugruppen sind, und dass die sich unterscheidenden Anschlusselemente beim Aufsetzen der Gehäuse durch die Öffnungen hindurchtreten.

Die Anschlusselemente der Verbindungsbaugruppen können z.B. als Schraubklemmen, Schneidklemmen, Käfigzugfederklemmen oder Lötanschlussstifte ausgebildet sein.

Wenn die Verbindungsbaugruppen Schaltelemente aufweisen, in Abhängigkeit von deren Schaltzustand die Anschlusselemente der jeweiligen Verbindungsbaugruppe elektrisch getrennt oder elektrisch verbunden sind, und die Gehäuse Durchbrüche für Schaltanschlüsse der Schaltelemente aufweisen, so dass die Schaltanschlüsse aufgrund der Durchbrüche zugänglich sind, sind die Verbindungsmodule als von außen ansteuerbare Schaltmodule ausgebildet. Die Schaltelemente können insbesondere als elektronische Schaltelemente ausgebildet sein.

Wenn die Schaltanschlüsse aus der Aufsetzrichtung zugänglich sind, ergibt sich ein besonders günstiger Zugang zu den Schaltanschlüssen.

Wenn die Durchbrüche zwischen den Öffnungen angeordnet sind, behindern die Schaltanschlüsse nicht das Zuführen der Leiter zu den Anschlusselementen.

Wenn die Durchbrüche jedes Verbindungsmoduls zu zwei Gruppen zusammengefasst sind, ist der Aufbau auf einfache Weise symmetrisierbar.

Wenn die Gehäuse je mindestens eine Gehäuseausnehmung für ein Befestigungselement aufweisen, mittels dessen die jeweilige Verbindungsbaugruppe an einen Kühlkörper anpressbar ist, ergibt sich eine besonders effiziente Abführung von Verlustwärme.

Wenn auch die Verbindungsbaugruppen je mindestens eine Baugruppenausnehmung für den Durchtritt des Befestigungselements aufweisen, ergibt sich ein besonders guter Kontakt zwischen Verbindungsbaugruppe und Kühlkörper.

Wenn die Gehäuseausnehmungen zwischen den Öffnungen angeordnet sind, ergibt sich ein besonders gleichmäßiger Kontakt der Verbindungsbaugruppe zum Kühlkörper. Dies gilt ganz besonders, wenn die Gehäuseausnehmungen zwischen den Gruppen von Durchbrüchen angeordnet sind.

Wenn die Gehäuse je mindestens eine Seitenwand aufweisen, die im wesentlichen parallel zur Aufsetzrichtung und parallel zu einer Verbindungslinie zwischen den Anschlusselementen verläuft und die sich seitlich neben den Anschlusselementen erstreckt und über die Anschlusselemente hinausragt, sind die Kriech- und Luftstrecken zu den Anschlusselementen benachbarter Verbindungsmodule maximierbar.

Wenn die Gehäuseausnehmungen von Kragen umgeben sind, die zumindest im wesentlichen die gleiche Höhe aufweisen wie die Seitenwände, ergibt sich ebenfalls eine besonders große Kriech- und Luftstrecke zum Befestigungselement.

Wenn die Anschlusselemente aus der Aufsetzrichtung zugänglich sind, sind die Anschlusselemente besonders komfortabel zugänglich.

Wenn die Anschlusselemente der Verbindungsbaugruppen armförmige, federnde Abwinkelungen aufweisen, mittels derer sie sich an Absätzen der Öffnungen abstützen, ist eine einfache Kraftableitung in das Gehäuse möglich.

Wenn die Gehäuse symmetrisch ausgebildet sind, ist das Gehäuse auch um 180° verdreht auf die Verbindungsbaugruppe aufsetzbar.

Wenn die Gehäuse an mindestens einer ihrer Außenseiten Hakelemente zum Anhaken an einem Tragelement aufweisen, sind die Verbindungsmodule auf einfache Weise an einem übergeordneten Element befestigbar.

Wenn die Verbindungsbereiche sich senkrecht zur Aufsetzrichtung erstreckende Mittelbereiche und je zwei sich parallel zur Aufsetzrichtung erstreckende Endbereiche aufweisen, die Endbereiche an gegenüberliegenden Außenseiten der jeweiligen Verbindungsbaugruppe angeordnet und mit den Anschlusselementen verbunden sind und die Anschlusselemente näher beieinander angeordnet sind als die Endbereiche, ergibt sich ein besonders kompakter Aufbau der Verbindungsmodule.

Weitere Vorteile und Einzelheiten ergeben sich aus der nachfolgenden Beschreibung eines Ausführungsbeispiels in Verbindung mit den Zeichnungen. Dabei zeigen in Prinzipdarstellung
- FIG 1: ein Verbindungsmodul mit einem von einer Verbindungs- baugruppe abgehobenen Gehäuse im Teilschnitt,
- FIG 2: das Verbindungsmodul von FIG 1 mit aufgesetztem Ge- häuse im Teilschnitt,
- FIG 3: das Verbindungsmodul von FIG 1 mit aufgesetztem Ge- häuse,
- FIG 4: eine Gruppe von Verbindungsmodulen in einem Tragele- ment,
- FIG 5: verschiedene Verbindungsbaugruppen mit einem Gehäuse und
- FIG 6: eine Gruppe von Verbindungsmodulen, die in eine Lei- terplatte eingesetzt ist.

Gemäß den FIG 1 - 3 weist ein Verbindungsmodul eine elektrische Verbindungsbaugruppe 1 auf. Die Verbindungsbaugruppe 1 weist zwei Anschlusselemente 2, 3 zum Anschließen von Leitern 4, 5 auf. Die Verbindungsbaugruppe 1 weist ferner einen Verbindungsbereich 6 auf, über den die Anschlusselemente 2, 3 elektrisch miteinander verbindbar sind. Die Anschlusselemente 2, 3 sind gemäß den FIG 1 - 3 als Schraubklemmen ausgebildet.

Die Verbindungsbaugruppe 1 weist Schaltelemente 7 auf. In Abhängigkeit vom Schaltzustand der Schaltelemente 7 sind die Anschlusselemente 2, 3 elektrisch voneinander getrennt bzw. elektrisch miteinander verbunden. Die Schaltelemente 7 sind dabei gemäß den FIG 1 - 3 als elektronische Schaltelemente 7 ausgebildet, z. B. als GTO oder IGBT. Die Ansteuerung der Schaltelemente 7 erfolgt über Schaltanschlüsse 8.

Auf die Verbindungsbaugruppe 1 ist in einer Aufsetzrichtung x ein Gehäuse 9 aufsetzbar. Das Gehäuse 9 weist Öffnungen 10 für den Durchtritt der Anschlusselemente 2, 3 und Durchbrüche 11 für die Schaltanschlüsse 8 auf. Ersichtlich sind die Durchbrüche 11 zwischen den Öffnungen 10 angeordnet und zu zwei Gruppen zusammengefasst.

Aufgrund des Gehäuses 9 ist der Verbindungsbereich 6 gekapselt, wobei die Anschlusselemente 2, 3 aufgrund der Öffnungen 10 weiterhin zugänglich sind, und zwar aus der Aufsetzrichtung x. Aufgrund der Durchbrüche 11 sind ferner auch die Schaltanschlüsse 8 weiterhin zugänglich, und zwar ebenfalls aus der Aufsetzrichtung x. Es ist daher beispielsweise möglich, einen vorkonfektionierten Anschlussstecker 12 auf die Schaltanschlüsse 8 aufzusetzen.

Das Gehäuse 9 weist eine Gehäuseausnehmung 13 auf, in die ein Befestigungselement 14, hier eine Schraube 14, einsetzbar ist. Ersichtlich ist die Gehäuseausnehmung 13 zwischen den Gruppen von Durchbrüchen 11 und damit auch zwischen den Öffnungen 10 angeordnet.

Die Verbindungsbaugruppe 1 weist eine Baugruppenausnehmung 15 auf. Somit ist es möglich, dass das Befestigungselement 14 die Verbindungsbaugruppe 1 durchtritt und in einen - der Übersichtlichkeit halber nicht dargestellten - Kühlkörper eindrehbar ist. Durch das Eindrehen des Befestigungselements 14 in den Kühlkörper ist dann die Verbindungsbaugruppe 1 an den Kühlkörper anpressbar, so dass eine gute Abfuhr von Verlustwärme gewährleistet ist.

Das Gehäuse 9 weist Seitenwände 16 auf. Die Seitenwände 16 verlaufen im wesentlichen parallel zur Aufsetzrichtung x und parallel zu einer Verbindungslinie y zwischen den Anschlusselementen 2, 3. Sie erstrecken sich seitlich neben den Anschlusselementen 2, 3 und ragen über die Anschlusselemente 2, 3 hinaus.

Die Gehäuseausnehmung 13 ist gemäß den FIG 1 - 3 von einem Kragen 17 umgeben. Der Kragen 17 weist - zumindest im wesentlichen, vorzugsweise sogar exakt - die gleiche Höhe auf wie die Seitenwände 16.

Die Anschlusselemente 2, 3 weisen armförmige, federnde Abwinkelungen 18 auf. Die Abwinkelungen 18 federn beim Aufsetzen des Gehäuses 9 ein und verrasten dann an Absätzen 19 der Öffnungen 10. Hierdurch stützen sich die Anschlusselemente 2, 3 mittels der Abwinkelungen 18 am Gehäuse 9 ab. Beim Anschließen der Leiter 4, 5 auftretende Kräfte werden daher in das Gehäuse 9 abgeleitet.

An einer seiner Außenseiten weist das Gehäuse 9 ein Hakelement 20 auf. Auf dessen Bedeutung wird nachstehend in Verbindung mit FIG 4 noch eingegangen. Das Gehäuse 9 ist symmetrisch ausgebildet. Es weist also auch an der gegenüberliegenden Außenseite ein gleich ausgebildetes Hakelement auf, das in den FIG 1 - 3 aber nicht sichtbar ist.

Wie besonders deutlich aus den FIG 1 und 2 ersichtlich ist, weist der Verbindungsbereich 6 einen Mittelbereich 6' und zwei Endbereiche 6" auf. Der Mittelbereich 6' erstreckt sich senkrecht zur Aufsetzrichtung x, die Endbereiche 6" erstrecken sich parallel zur Aufsetzrichtung x. Die Endbereiche 6" sind an den gegenüberliegenden Außenseiten der Verbindungsbaugruppe 1 angeordnet. Sie sind mit den Anschlusselementen 2, 3 verbunden. Ersichtlich sind die Anschlusselemente 2, 3 näher beieinander angeordnet als die Endbereiche 6".

Gemäß FIG 4 sind mehrere Verbindungsmodule mit den Hakelementen 20 der Gehäuse 9 an einem Tragelement 21 anhakbar. Das Tragelement 21 dient im vorliegenden Fall der Aufnahme von drei solcher Verbindungsmodule. Mittels des Tragelements 21 ist somit ein dreipoliges elektronisches Schütz realisierbar. Der Übersichtlichkeit halber ist dabei in FIG 4 ein Großteil der Bezugszeichen nicht mit eingezeichnet.

Gemäß FIG 5 können die Anschlusselemente 2, 3 auch anders ausgebildet sein als als Schraubklemmen. Gemäß FIG 5 sind beispielsweise alternative Ausgestaltungen in Form von Käfigzugfedern oder Lötanschlussstiften möglich. Auch andere Ausgestaltungen, z. B. als Schneidklemme, sind denkbar. Auf alle diese unterschiedlichen Verbindungsbaugruppen 1 ist aber ein und dasselbe Gehäuse 9 aufsetzbar. Es ist somit gemäß der vorliegenden Erfindung möglich, eine Gruppe von elektronischen Verbindungsmodulen zu schaffen, bei denen die Gehäuse 9 identisch sind, obwohl sich die Anschlusselemente 2, 3 ihrer Verbindungsbaugruppen 1 voneinander unterscheiden.

Ein Beispiel einer Anwendung, bei der Verbindungsmodule verwendet werden, deren Anschlusselemente 2, 3 als Lötanschlussstifte ausgebildet sind, ist in FIG 6 dargestellt. Gemäß FIG 6 weist eine Leiterplatte 22 neben üblichen Bohrungen 23 zum Durchtritt der Anschlusselemente 2, 3 Bohrungen zum Durchtritt der Schaltanschlüsse 8 auf. Diese sind in FIG 6 lediglich der besseren Übersichtlichkeit halber nicht dargestellt. Ferner weist die Leiterplatte Ausnehmungen 24 zum Durchtritt der Seitenwände 16 und der Kragen 17 auf. Somit sind auf kompakte Weise mehrere Verbindungsmodule in eine Leiterplatte 22 einsetzbar und dort einlötbar.

## Patentansprüche

1. Gruppe von mindestens zwei elektrischen Verbindungsmodulen,
- wobei jedes Verbindungsmodul eine elektrische Verbindungsbaugruppe (1) aufweist,
- wobei jede Verbindungsbaugruppe (1) zwei Anschlusselemente (2,3) zum Anschließen von Leitern (4,5) und einen Verbindungsbereich (6) aufweist, über den die Anschlusselemente (2,3) elektrisch miteinander verbindbar sind,
- wobei die Anschlusselemente (2,3) der ersten Verbindungsbaugruppe (1) sich von denen der zweiten Verbindungsbaugruppe (1) unterscheiden,
- wobei auf die Verbindungsbaugruppen (1) in einer Aufsetzrichtung (x) identische Gehäuse (9) aufgesetzt sind,
- wobei die Verbindungsbereiche (6) durch die Gehäuse (9) gekapselt sind und in den Gehäusen (9) Öffnungen (10) angeordnet sind,
- wobei die Öffnungen (10) der Gehäuse (9) derart dimensioniert sind, dass die Gehäuse (9) auf die Verbindungsbaugruppen (1) aufsetzbar sind, während die sich unterscheidenden Anschlusselemente (2,3) der Verbindungsbaugruppen (1) bereits Bestandteil der Verbindungsbaugruppen (1) sind,
- wobei die sich unterscheidenden Anschlusselemente (2,3) beim Aufsetzen der Gehäuse (9) durch die Öffnungen (10) hindurch treten.

2. Gruppe von Verbindungsmodulen nach Anspruch 1,
**dadurch gekennzeichnet,**
**dass** die Anschlusselemente (2,3) der Verbindungsbaugruppen (1) als Schraubklemmen, Schneidklemmen, Käfigzugfederklemmen oder Lötanschlussstifte ausgebildet sind.

3. Gruppe von Verbindungsmodulen nach Anspruch 1 oder 2,
**dadurch gekennzeichnet,**
**dass** die Verbindungsbaugruppen (1) Schaltelemente (7) aufweisen, in Abhängigkeit von deren Schaltzustand die Anschlusselemente (2,3) der jeweiligen Verbindungsbaugruppe (1) elektrisch getrennt oder elektrisch verbunden sind, und dass die Gehäuse (9) Durchbrüche (11) für Schaltanschlüsse (8) der Schaltelemente (7) aufweisen, so dass die Schaltanschlüsse (8) aufgrund der Durchbrüche (11) zugänglich sind.

4. Gruppe von Verbindungsmodulen nach Anspruch 3,
**dadurch gekennzeichnet,**
**dass** die Schaltelemente (7) als elektronische Schaltelemente (7) ausgebildet sind.

5. Gruppe von Verbindungsmodulen nach Anspruch 3 oder 4,
**dadurch gekennzeichnet,**
**dass** die Schaltanschlüsse (8) aus der Aufsetzrichtung (x) zugänglich sind.

6. Gruppe von Verbindungsmodulen nach Anspruch 3, 4 oder 5,
**dadurch gekennzeichnet,**
**dass** die Durchbrüche (11) zwischen den Öffnungen (10) angeordnet sind.

7. Gruppe von Verbindungsmodulen nach einem der Ansprüche 3 bis 6, **dadurch gekennzeichnet,**
**dass** die Durchbrüche (11) jedes Verbindungsmoduls zu zwei Gruppen zusammengefasst sind.

8. Gruppe von Verbindungsmodulen nach einem der obigen Ansprüche, **dadurch gekennzeichnet,**
**dass** die Gehäuse (9) je mindestens eine Gehäuseausnehmung (13) für ein Befestigungselement (14) aufweisen, mittels dessen die jeweilige Verbindungsbaugruppe (1) an einen Kühlkörper anpressbar ist.

9. Gruppe von Verbindungsmodulen nach Anspruch 8,
**dadurch gekennzeichnet,**
**dass** auch die Verbindungsbaugruppen (1) je mindestens eine Baugruppenausnehmung (15) für den Durchtritt des Befestigungselements (14) aufweisen.

10. Gruppe von Verbindungsmodulen nach Anspruch 8 oder 9,
**dadurch gekennzeichnet,**
**dass** die Gehäuseausnehmungen (13) zwischen den Öffnungen (10) angeordnet sind.

11. Gruppe von Verbindungsmodulen nach Anspruch 7 und 10,
**dadurch gekennzeichnet,**
**dass** die Gehäuseausnehmungen (13) zwischen den Gruppen von Durchbrüchen (11) angeordnet sind.

12. Gruppe von Verbindungsmodulen nach einem der obigen Ansprüche, **dadurch gekennzeichnet,**
**dass** die Gehäuse (9) je mindestens eine Seitenwand (16) aufweisen, die im wesentlichen parallel zur Aufsetzrichtung (x) und parallel zu einer Verbindungslinie (y) zwischen den Anschlusselementen (2,3) verläuft und die sich seitlich neben den Anschlusselementen (2,3) erstreckt und über die Anschlusselemente (2,3) hinausragt.

13. Gruppe von Verbindungsmodulen nach Anspruch 11 und einem der Ansprüche 8 bis 11,
**dadurch gekennzeichnet,**
**dass** die Gehäuseausnehmungen (13) von Kragen (17) umgeben sind, die zumindest im wesentlichen die gleiche Höhe aufweisen wie die Seitenwände (16).

14. Gruppe von Verbindungsmodulen nach einem der obigen Ansprüche, **dadurch gekennzeichnet,**
**dass** die Anschlusselemente (2,3) aus der Aufsetzrichtung (x) zugänglich sind.

15. Gruppe von Verbindungsmodulen nach einem der obigen Ansprüche, **dadurch gekennzeichnet,**
**dass** die Anschlusselemente (2,3) der Verbindungsbaugruppen (1) armförmige, federnde Abwinkelungen (18) aufweisen, mittels derer sie sich an Absätzen (19) der Öffnungen (10) abstützen.

16. Gruppe von Verbindungsmodulen nach einem der obigen Ansprüche, **dadurch gekennzeichnet,**
**dass** die Gehäuse (9) symmetrisch ausgebildet sind.

17. Gruppe von Verbindungsmodulen nach einem der obigen Ansprüche, **dadurch gekennzeichnet, dass** die Gehäuse (9) an mindestens einer ihrer Außenseiten Hakelemente (20) zum Anhaken an einem Tragelement (21) aufweisen.

18. Gruppe von Verbindungsmodulen nach einem der obigen Ansprüche, **dadurch gekennzeichnet, dass** die Verbindungsbereiche (6) sich senkrecht zur Aufsetzrichtung (x) erstreckende Mittelbereiche (6') und je zwei sich parallel zur Aufsetzrichtung (x) erstreckende Endbereiche (6") aufweisen, dass die Endbereiche (6") an gegenüberliegenden Außenseiten der jeweiligen Verbindungsbaugruppe (1) angeordnet und mit den Anschlusselementen (2,3) verbunden sind und dass die Anschlusselemente (2,3) näher beieinander angeordnet sind als die Endbereiche (6").

## Claims

1. Group of at least two electrical connecting modules,
- with each connecting module having an electrical connecting assembly (1),
- with each connecting assembly (1) having two connection elements (2, 3) for connecting conductors (4, 5) and a connecting region (6) via which the connection elements (2, 3) can be electrically connected to one another,
- with the connection elements (2, 3) of the first connecting assembly (1) differing from those of the second connecting assembly (1),
- with identical housings (9) being mounted on the connecting assemblies (1) in a mounting direction (x),
- with the connecting regions (6) being encapsulated by the housings (9) and openings (10) being arranged in the housings (9),
- with the openings (10) in the housings (9) being of such dimensions that the housings (9) can be mounted on the connecting assemblies (1) while the differing connection elements (2, 3) of the connecting assemblies (1) are already a constituent part of the connecting assemblies (1),
- with the differing connection elements (2, 3) passing through the openings (10) when the housings (9) are mounted.

2. Group of connecting modules according to Claim 1, **characterized in that** the connection elements (2, 3) of the connecting assemblies (1) are in the form of screw terminals, insulation-displacement terminals, cage tension spring terminals or soldered connection pins.

3. Group of connecting modules according to Claim 1 or 2, **characterized in that** the connecting assemblies (1) have switching elements (7), the connection elements (2, 3) of the respective connecting assembly (1) being electrically disconnected or electrically connected as a function of the switching state of the said switching elements, and **in that** the housings (9) have apertures (11) for switching connections (8) of the switching elements (7), so that the switching connections (8) are accessible by virtue of the apertures (11).

4. Group of connecting modules according to Claim 3, **characterized in that** the switching elements (7) are in the form of electronic switching elements (7).

5. Group of connecting modules according to Claim 3 or 4, **characterized in that** the switching connections (8) are accessible from the mounting direction (x).

6. Group of connecting modules according to Claim 3, 4 or 5, **characterized in that** the apertures (11) are arranged between the openings (10).

7. Group of connecting modules according to one of Claims 3 to 6, **characterized in that** the apertures (11) of each connecting module are combined to form two groups.

8. Group of connecting modules according to one of the preceding claims, **characterized in that** the housings (9) each have at least one housing recess (13) for a fixing element (14) by means of which the respective connecting assembly (1) can be pressed against a heat sink.

9. Group of connecting modules according to Claim 8, **characterized in that** the connecting assemblies (1) each also have at least one assembly recess (15) for the fixing element (14) to pass through.

10. Group of connecting modules according to Claim 8 or 9, **characterized in that** the housing recesses (13) are arranged between the openings (10).

11. Group of connecting modules according to Claims 7 and 10, **characterized in that** the housing recesses (13) are arranged between the groups of apertures (11).

12. Group of connecting modules according to one of the preceding claims, **characterized in that** the housings (9) each have at least one side wall (16) which runs substantially parallel to the mounting direction (x) and parallel to a connecting line (y) between the connection elements (2, 3) and which extends laterally next to the connection elements (2, 3) and projects beyond the connection elements (2, 3).

13. Group of connecting modules according to Claim 11 and one of Claims 8 to 11, **characterized in that** the housing recesses (13) are surrounded by collars (17) which are at least substantially the same height as the side walls (16).

14. Group of connecting modules according to one of the preceding claims, **characterized in that** the connection elements (2, 3) are accessible from the mounting direction (x).

15. Group of connecting modules according to one of the preceding claims, **characterized in that** the connection elements (2, 3) of the connecting assemblies (1) have arm-like, resilient angled portions (18) by means of which they are supported on shoulders (19) of the openings (10).

16. Group of connecting modules according to one of the preceding claims, **characterized in that** the housings (9) are of symmetrical design.

17. Group of connecting modules according to one of the preceding claims, **characterized in that** the housings (9) have hook elements (20) for hooking onto a supporting element (21) on at least one of their outer faces.

18. Group of connecting modules according to one of the preceding claims, **characterized in that** the connecting regions (6) have central regions (6'), which extend perpendicular to the mounting direction (x), and in each case two end regions (6") which extend parallel to the mounting direction (x), **in that** the end regions (6") are arranged on opposite outer faces of the respective connecting assembly (1) and are connected to the connection elements (2, 3), and **in that** the connection elements (2, 3) are arranged closer to one another than the end regions (6").

## Revendications

1. Groupe d'au moins deux modules électriques de connexion,
- dans lequel chaque module de connexion a un composant ( 1 ) électrique de connexion,
- dans lequel chaque composant ( 1 ) de connexion a deux éléments ( 2, 3 ) formant borne pour relier des conducteurs ( 4, 5 ) et une zone ( 6 ) de connexion par laquelle les éléments ( 2, 3 ) formant borne peuvent être reliés électriquement,
- dans lequel les éléments ( 2, 3 ) formant borne du premier composant ( 1 ) de liaison se distinguent de ceux du deuxième composant ( 1 ) de liaison,
- dans lequel des boîtiers ( 9 ) identiques sont posés sur les composants ( 1 ) de connexion dans une direction ( x ),
- dans lequel les zones ( 6 ) de connexion sont mises sous boîtier par les boîtiers ( 9 ) et des ouvertures ( 10 ) sont ménagés dans les boîtiers ( 9 ),
- dans lequel les ouvertures ( 10 ) des boîtiers ( 9 ) ont des dimensions telles que les boîtiers ( 9 ) peuvent être posés sur les composants ( 1 ) de connexion, tandis que les éléments ( 2, 3 ) formant borne qui se distinguent des composants ( 1 ) de connexion font déjà partie des composants ( 1 ) de connexion,
- dans lequel les éléments ( 2, 3 ) formant borne, qui se distinguent, passent dans les ouvertures ( 10 ) lors de la pose des boîtiers ( 9 ).

2. Groupe de modules de connexion suivant la revendication 1, **caractérisé**
**en ce que** les éléments ( 2, 3 ) formant borne des composants ( 1 ) de connexion sont constitués sous la forme de bornes à vis, de bornes auto-dénudantes, de bornes à cage à ressort de traction ou de broches de connexion soudées.

3. Groupe de modules de connexion suivant la revendication 1 ou 2,
**caractérisé en ce que** les composants ( 1 ) de connexion ont des éléments ( 7 ) de commutation en fonction desquels les éléments ( 2, 3 ) formant borne des composants ( 1 ) respectifs de connexion sont séparés électriquement ou sont reliés électriquement et **en ce que** les boîtiers ( 9 ) ont des traversées ( 11 ) pour des bornes ( 8 ) de connexion des éléments ( 7 ) de connexion de sorte que les bornes ( 8 ) de connexion sont accessibles en raison des traversées ( 11 ).

4. Groupe de modules de connexion suivant la revendication 3, **caractérisé en ce que** les éléments ( 7 ) de commutation sont constitués sous la forme d'éléments ( 7 ) électroniques de commutation.

5. Groupe de modules de connexion suivant la revendication 3 ou 4,
**caractérisé en ce que** les bornes ( 8 ) de commutation sont accessibles dans la direction ( x ) de pose.

6. Groupe de modules de connexion suivant la revendication 3, 4 ou 5,
**caractérisé en ce que** les traversées ( 11 ) sont disposées entre les ouvertures ( 10 ).

7. Groupe de modules de connexion suivant l'une des revendications 3 à 6, **caractérisé en ce que** les traversées ( 11 ) de chaque module de connexion sont rassemblées en deux groupes.

8. Groupe de modules de connexion suivant l'une des revendications précédentes, **caractérisé en ce que** les boîtiers ( 9 ) ont respectivement au moins un évidement ( 13 ) de boîtier pour un élément ( 14 ) de fixation au moyen duquel le composant ( 1 ) de connexion respectif peut être pressé sur un dissipateur de chaleur.

9. Groupe de modules de connexion suivant la revendication 8, **caractérisé en ce que** les composants ( 1 ) de connexion aussi ont respectivement au moins un évidement ( 15 ) de composant pour le passage de l'élément ( 14 ) de fixation.

10. Groupe de modules de connexion suivant la revendication 8 ou 9, **caractérisé en ce que** les évidements ( 13 ) de boîtier sont disposés entre les ouvertures ( 10 ).

11. Groupe de modules de connexion suivant la revendication 7 et 10, **caractérisé en ce que** les évidements ( 13 ) de boîtiers sont disposés entres les groupes de traversées ( 11 ).

12. Groupe de modules de connexion suivant l'une des revendications précédentes, **caractérisé en ce que** les boîtiers ( 9 ) ont respectivement au moins une paroi ( 16 ) latérale qui s'étend sensiblement parallèlement à la direction ( x ) de pose et parallèlement à une ligne ( y ) de liaison entre les éléments ( 2, 3 ) formant borne et qui s'étend latéralement à côté des éléments ( 2, 3 ) formant borne et dépasse des éléments ( 2, 3 ) formant borne.

13. Groupe de modules de connexion suivant la revendication 11 et l'une des revendications 8 à 11, **caractérisé en ce que** les évidements ( 13 ) de boîtier sont entourés de collets ( 17 ) qui ont au moins sensiblement la même hauteur que les parois ( 16 ) latérales.

14. Groupe de modules de connexion suivant l'une des revendications précédentes, **caractérisé en ce que** les éléments ( 2, 3 ) formant borne sont accessibles dans la direction ( x ) de pose.

15. Groupe de modules de connexion suivant l'une des revendications précédentes, **caractérisé en ce que** les éléments ( 2, 3 ) formant borne des composants ( 1 ) de connexion ont des coudes ( 18 ) élastiques en forme de bras, au moyen desquels ils s'appuient sur des épaulements ( 19 ) des ouvertures ( 10 ).

16. Groupe de modules de connexion suivant l'une des revendications précédentes, **caractérisé en ce que** les boîtiers ( 9 ) sont symétriques.

17. Groupe de modules de connexion suivant l'une des revendications précédentes, **caractérisé en ce que** les boîtiers ont sur au moins l'un de leur côté extérieur des éléments ( 20 ) d'accrochage pour l'accrochage sur un élément ( 21 ) de support.

18. Groupe de modules de connexion suivant l'une des revendications précédentes, **caractérisé en ce que** les zones ( 6 ) de connexion ont des parties ( 6' ) médianes s'étendant perpendiculairement à la direction ( x ) de pose et respectivement deux parties ( 6" ) d'extrémité s'étendant parallèlement à la direction ( x ) de pose, **en ce que** les parties ( 6" ) d'extrémité sont disposées sur des côtés extérieurs opposés du composant ( 1 ) respectif de connexion et sont reliées aux éléments ( 2, 3 ) formant borne et **en ce que** les éléments ( 2, 3 ) formant borne sont disposés plus près les uns des autres que les zones ( 6" ) d'extrémité.
